# FASCICULE DE BREVET EUROPEEN

(11) **EP 0 700 646 B1**
(45) Date de publication et mention de la délivrance du brevet: **17.12.1997**
(21) Numéro de dépôt: 95401808.1
(22) Date de dépôt: 01.08.1995
(51) Int. Cl.: A45D 40/00, A45D 40/16

(54) **Elément mono-dose pour le conditionnement et la présentation de consistance solide à pâteuse**
Einheitsdosiselement für die Verpackung und die Präsentation von festen oder pastösen Substanzen
Unit dose element for the packaging and the displaying of solid or pasty products

(30) Priorité: 30.08.1994 FR 9410429
(43) Date de publication de la demande: 13.03.1996
(73) Titulaire: L'OREAL, 75008 Paris (FR)
(72) Inventeur: Gueret, Jean-Louis, F-75018 Paris (FR)
(74) Mandataire: Lhoste, Catherine

(56) Documents cités:
- EP-A- 0 171 983
- EP-A- 0 238 208
- EP-A- 0 315 937
- WO-A-91/08692
- FR-A- 2 648 333

## Description

La présente invention se rapporte à un élément pour le conditionnement et la présentation d'au moins un produit de consistance pâteuse à solide. Ce produit peut être une composition pour les lèvres, par exemple un rouge à lèvres, ou un fard pour les paupières, ou encore une pâte pour protéger les lèvres des radiations ultraviolettes à forte dose.

L'élément selon l'invention ne sert généralement qu'à une seule application et est jeté après usage, ce qui est avantageux du point de vue de l'hygiène. Ainsi, il peut servir d'échantillon dans les parfumeries ou salons de beauté. En raison de la possibilité de le conformer en une forme plate, il peut servir également de support publicitaire, qui peut être inclus, par exemple dans la presse féminine.

Par le document FR-A-2 535 588 on connaît un dispositif de maquillage pour les lèvres, présenté sous la forme d'une poche d'allumettes, dans laquelle chaque allumette est une tige de maquillage, dont une extrémité supporte une dose de rouge à lèvres. Une telle pochette de maquillage est de forme plate et peut donc être gardée aisément dans la poche d'un vêtement ou dans un sac à main. Cette pochette présente pourtant l'inconvénient, de ne pas être suffisamment rigide pour supporter un transport, par exemple dans un sac à main, ce qui peut entraîner un endommagement de la dose de rouge à lèvres en bout de sa tige. En outre, la dose disposée sur l'extrémité de la tige est relativement petite, ce qui ne permet pas un maquillage correct des lèvres, avec une seule tige de maquillage. De plus, l'ouverture et la fermeture de la pochette ne sont pas très pratiques, et le détachement d'une tige de maquillage demande une certaine dextérité. Un autre inconvénient réside dans le fait que le rouge à lèvres n'est pas à l'abri de l'oxygène de l'air ou des micro-organismes.

Par ailleurs, dans le document FR-A-2 679 879, au nom de la demanderesse, il est décrit un ensemble-applicateur comprenant un applicateur et un support comportant une partie creuse ayant la forme de l'applicateur. Une extrémité de la partie creuse étant remplie d'un produit pulvérulent ou pâteux, on presse l'applicateur est déposé dans la partie creuse, pour qu'il s'imprègne du produit déposé. Cet élément est avantageux du point de vue économique, mais il ne convient pas à tous types de produit : dans le cas où le produit est une composition de rouge à lèvres qui a été déposée par coulage à chaud, on constate, lorsqu'on retire l'applicateur après le refroidissement de la composition, que le produit présente une surface rugueuse et inesthétique et qu'une partie de la composition reste collée dans la partie creuse.

En outre, le document WO91/08692 décrit un conditionnement pour la présentation d'un produit pâteux, selon le préambule de la revendication 1 comprenant un applicateur muni d'un organe de préhension et d'un moyen d'accrochage du produit ; une enceinte munie d'un logement, dans lequel est logé le produit et une partie de l'applicateur, l'applicateur étant pourvu d'un canal de remplissage axial pouvant servir au coulage du produit dans le logement, l'applicateur étant monté coulissant dans l'enceinte, de sorte que le moyen d'accrochage est noyé dans le produit et s'étend dans ledit logement. Un espace est ménagé entre la partie de l'applicateur logé dans le logement et l'enceinte, de sorte que l'air puisse s'échapper lors du coulage du produit.

De plus, on connaît, par le document EP-A-0 238 208, un ensemble de mascara constitué d'une pluralité d'unités, chacune de ces unités comportant un réservoir de produit fermé par d'un bouchon qui est muni d'une brosse d'application. Chaque unité est solidaire d'une unité voisine, assemblée côte à côte avec la première. De cette manière, des produits de couleurs différentes peuvent être conditionnés dans un même ensemble.

La présente invention a pour but d'éviter les inconvénients ci dessus, en simplifiant d'avantage le conditionnement et la fabrication d'un élément de maquillage du type précité.

En particulier, l'invention vise un élément de maquillage mono-dose qui protège le produit pendant la période de stockage, et qui est facile à manipuler, tout en présentant un aspect esthétique.

Ainsi, la présente invention se rapporte à un élément pour le conditionnement et la présentation d'au moins un produit pâteux, comprenant un applicateur d'axe muni d'un organe de préhension et d'un moyen d'accrochage du produit ; une enceinte munie d'un logement communicant avec l'extérieur par une cheminée, l'applicateur étant logé dans l'enceinte, de sorte que l'organe de préhension peut coulisser dans la cheminée, et que le moyen d'accrochage noyé dans le produit s'étend dans le logement ; un moyen d'étanchéité situé dans la cheminée pour assurer une étanchéité entre le logement et l'extérieur. Cet élément se caractérise en ce que l'enceinte comprend un orifice de remplissage d'axe sensiblement perpendiculaire à l'axe reliant le logement avec l'extérieur, pour le remplissage du logement en produit, ledit orifice étant situé sensiblement au niveau des moyens d'accrochage.

Par "produit pâteux" on entend un produit plus ou moins solide, délitable et pouvant être coulé à chaud, comme, par exemple, une composition de rouge à lèvres, ou à froid, comme une composition à base de plâtre, telle qu'une composition d'ombre à paupières. Généralement, une composition de rouge à lèvres est semi-solide à la température ambiante et susceptible de se liquéfier sous l'influence de la chaleur.

Avantageusement, le remplissage du logement est effectué en coulant le produit liquéfié à chaud ou à froid dans le logement, où il se fige. Ainsi, le logement sert de moule pour le produit. Avantageusement, le logement est traité en surface par un agent facilitant le démoulage de l'applicateur après solidification du produit. Cet agent facilitant le démoulage peut être choisi parmi les silicones, les hydrocarbures perfluorés, le Téflon® (polytetrafluoro éthylène), le talc et le bisulfure de molybdène. D'autres agents peuvent être utilisés, dans la mesure où ils diminuent l'adhésion du produit sur les parois du logement. Selon une autre possibilité, le logement peut être muni, également, d'une pièce rapportée faisant fonction de moule, réalisée, par exemple en polyacétale, polyéthyléne, polypropylène, Téflon® (polytétrafluoro éthylène), caoutchouc de silicone ou tout autre matériau susceptible de diminuer l'adhésion du produit sur les parois du logement.

Pour assurer un bon maintien du produit sur l'applicateur, celui-ci est muni, avantageusement, d'un moyen d'accrochage, réalisé en forme de boucle, de crochet, d'embout comportant une surface rugueuse, par exemple un flocage ou une mousse à cellules ouvertes ou tout autre moyen adéquat. De préférence, le moyen d'accrochage est en forme de languette dont l'extrémité libre est arrondie, cette languette comportant un orifice, de sorte que cette extrémité est en forme de boucle. La languette a un encombrement spatial inférieur à celui du logement. Selon un aspect intéressant de l'invention, l'applicateur peut être muni d'un canal d'évent longitudinal, situé dans son axe, mettant en communication le logement avec l'air ambiant. Ce canal permet, lors du coulage du produit, de chasser l'air contenu dans le logement.

Après avoir rempli le logement en produit, l'orifice reliant le logement avec l'extérieur peut être couvert d'un opercule, par exemple par une étiquette indiquant la couleur du produit, dans le cas d'un rouge à lèvres. On peut utiliser, également une étiquette transparente laissant apparaître le rouge à lèvres. Avantageusement, I'étiquette est une étiquette autocollante.

Le moyen d'étanchéité prévu entre le logement et l'extérieur est agencé, de préférence, dans une zone aussi proche que possible de la zone de transition entre le logement et la cheminée. Ainsi, ce moyen d'étanchéité peut être constitué par au moins un cordon ou un bourrelet solidaire de l'organe de préhension de l'applicateur. Avantageusement, l'applicateur est en matériau thermoplastique ou élastomérique relativement souple, par exemple en élastomère de polyéthylène, polyester, polyéther blocamide, polyuréthane, nitrile ou silicone, ce qui permet de disposer d'un bourrelet d'une capacité de déformation élastique déterminée, ce bourrelet étant apte à se serrer, de façon étanche, contre la paroi de la cheminée, tout en restant mobile dans celle-ci. Pour réaliser cet applicateur, il est possible également, de choisir un matériau relativement dur, comme le polyéthylène, le polypropylène ou le polystyrène ; dans ce cas, l'enceinte est réalisée, avantageusement en un matériau présentant une souplesse déterminée.

Selon une autre possibilité, ce moyen d'étanchéité peut être réalisé, sur la paroi de la cheminée, par exemple sous la forme d'une nervure, en contact étanche avec l'organe de préhension.

L'élément peut être réalisé en une dimension peu encombrante, de forme plate, par exemple. Ceci permet de l'utiliser comme support publicitaire, pouvant être inclus dans un magazine de la presse féminine.

Dans les parfumeries ou salons de beauté, cet élément permet à l'utilisatrice d'effectuer une "touche d'essai" correcte, en quantité suffisante et dans de bonnes conditions hygiéniques, avant d'acheter un bâton de rouge à lèvres de la couleur correspondante.

De plus, le produit se trouve à l'abri de l'oxygène et des micro-organismes. En outre, la fabrication et le conditionnement de ces éléments sont simples à réaliser, à un prix de revient avantageux.

Selon un aspect intéressant de l'invention, plusieurs éléments du genre de ceux qui viennent d'être décrits, peuvent être assemblés pour former un ensemble pour le conditionnement et la présentation de plusieurs produits pâteux ; dans ce cas, des moyens d'assemblage entre eux sont prévus.

Aussi, l'enceinte d'un premier élément peut comporter au moins une face munie d'une cornière, l'enceinte d'un second élément comportant au moins une face munie d'une rainure de forme complémentaire à celle de la cornière, permettant l'assemblage de deux, trois ou plusieurs éléments.

Les applicateurs disposés dans ces éléments étant munis d'un axe longitudinal, on préfère que les faces des premier et second éléments munis respectivement de la cornière et de la rainure, soient parallèles à cet axe.

Un ensemble constitué de plusieurs éléments contenant des produits de maquillage de couleur différente, peut être exposé sur les lieux de vente.

L'invention consiste, mis à part les dispositions exposées ci-dessus, en un certain nombre d'autres dispositions, dont il sera plus explicitement question ci-après, à propos d'exemples de réalisations, décrits en référence aux dessins annexés, mais qui ne sont nullement limitatifs.

La figure 1 est une vue simplifiée en élévation d'un élément, conforme à l'invention, avec arrachage partiel de sa face supérieure.

La figure 2 montre une vue éclatée de l'élément de l'invention muni d'un applicateur, montrant la disposition de l'applicateur dans son logement.

La figure 3 est une coupe longitudinale de l'élément de la figure 1, montrant l'élément 1 en phase de remplissage en produit.

La figure 4 montre l'applicateur avant d'être chargé de produit.

La figure 5 montre l'applicateur chargé de produit.

La figure 6 montre un ensemble constitué de trois éléments assemblés.

En se référant aux figures 1 à 5 annexées, on a désigné par la référence 1 un élément pour le conditionnement et la présentation d'un produit P de consistance pâteuse, capable de se liquéfier sous l'influence de la température élevée. Ce produit est, par exemple une composition de rouge à lèvres, ayant une consistance semi-solide à la température ambiante et pouvant être coulée à une température élevée, par exemple à 70°C. Ce produit peut être également un fard pour le maquillage des joues ou des paupières à base de plâtre pouvant être coulé à froid dans le logement, où il se solidifie, après un temps de prise convenable.

L'élément 1 comprend une enceinte 2 en forme de parallélépipède rectangle aplati, muni de deux grandes faces 21, 22 parallèles et reliées entre elles par deux petites faces 23, 24, appelées "faces latérales", perpendiculaires aux grandes faces. Deux autres faces 25, 26 sont perpendiculaires aux faces 21 à 24 la face 26, appelée "face frontale", comporte une découpe 29 en forme d'arc de cercle. La face frontale est munie dans sa partie centrale d'une ouverture 61, prolongée d'une cheminée 6 de même section que l'ouverture 61. La cheminée 6 est raccordé à un logement 3 qui a une forme ogivale ; la base de l'ogive a une section inférieure à celle de la cheminée 6 et communique avec celle-ci. Du fait de cette disposition, deux décrochements 62 se trouvent disposés de part et d'autre de la zone reliant le logement 3 à la cheminée 6.

La grande face 22 de l'enceinte 2 est muni d'un orifice 8, dont le rôle sera explicité plus loin, situé au droit du logement 3, cet orifice étant couvert d'un opercule 9 autocollant, qui peut être en matériau transparent.

Comme visible, notamment à la figure 2, dans le volume formé par le logement 3 et la cheminée 6 est disposé un applicateur 4 ayant un axe de symétrie A, réalisé, avantageusement en un matériau élastomérique, par exemple en polyéthylène ou polypropylène ou un matériau thermoplastique, élastomérique, comme les élastomères de polyéthylène polyester, polyéther blocamide, polyuréthane, nitrile ou silicone...

L'applicateur 4 comporte une tige 41 de section rectangulaire dont une première extrémité libre 42 dépasse légèrement de l'orifice 61, cette tige 41 constituant un organe de préhension. L'applicateur 4 comporte une zone centrale 44 munie d'un moyen d'étanchéité 5. Cette zone centrale 44 est raccordée à une seconde extrémité 43 de la tige 41. Le moyen d'étanchéité 5, situé dans la zone centrale 44, est constitué, par exemple, par au moins un bourrelet 45, ayant une section légèrement supérieure à celle de la cheminée 6, de sorte que l'applicateur puisse être retiré de la cheminée 6, avec un léger frottement, par traction en direction de la flèche F (figure 2).

Le moyen d'étanchéité 5 est en appui élastique contre les décrochements 62, assurant d'une part un positionnement correct de l'applicateur 4 dans la cheminée 6, et d'autre part, séparant le logement 3, de façon étanche, de la cheminée 6.

La zone centrale 44, du côté opposé de l'organe de préhension 41 se prolonge par un moyen d'accrochage 7, s'étendant dans le logement 3. Ce moyen d'accrochage 7 est constitué par une languette 46, dont l'extrémité libre 48 est arrondie. Dans sa zone centrale est ménagé un orifice 47, positionné sensiblement en regard de l'orifice 8 et dont le rôle sera expliqué plus loin. Ainsi, I'extrémité libre 48 forme une boucle qui se trouve à une distance déterminée des parois du logement 3.

En outre, l'applicateur 4 comporte un canal d'évent 49, situé sensiblement dans l'axe de symétrie A et s'étendant de l'extrémité libre 42 jusqu'à l'orifice 47.

Les faces latérales 23, 24 sont munies d'un moyen d'assemblage 10, destiné à permettre l'assemblage de deux ou plusieurs éléments 1, 1', 1'' (figure 6). A cet effet, la face 23 comporte une cornière 27 longitudinale en forme de queue d'aronde, et la face 24 une rainure 28 de forme complémentaire à celle de la cornière 27. Ainsi, il est possible, par engagement d'une cornière d'un premier élément 1 dans la rainure d'un second élément 1'', pour constituer un ensemble d'éléments, comprenant, le cas échéant, des produits différents. De cette façon, un nuancier personnalisé peut être assemblé.

La fabrication d'un élément 1 peut être réalisé de la manière suivante : dans une enceinte 2, obtenue, par exemple, par moulage d'une matière thermoplastique rigide, on dispose un applicateur 4 en matière élastomérique de façon que le logement 3 est fermé par le bourrelet 45 d'étanchéité de l'applicateur, positionné à l'aide des deux décrochements 62.

En référence, notamment à la figure 3, on voit une coupe longitudinale de l'élément 1, selon la ligne III-III de la figure 1, montrant l'enceinte 2 muni de l'applicateur 4. Un moyen de remplissage R est prévu pour le remplissage du logement 3 en produit P, par exemple une composition de rouge à lèvres, se trouvant à l'état liquide, chauffé préalablement à environ 60°C à 70°C. Ce remplissage se produit sans formation de poches d'air, grâce à la présence du canal d'évent 49 précité, par lequel l'air contenu initialement dans le logement 3 peut s'échapper.

Selon une autre possibilité, le canal d'évent peut être pratiqué dans une quelconque des faces de l'enceinte 1, par exemple, avantageusement dans la face 25.

Le logement 3, dans lequel s'étend la languette d'accrochage 46, est fermé par le bourrelet d'étanchéité 45. A travers l'orifice de remplissage 8, on coule alors à chaud une quantité adéquate de produit P dans le logement 3. Ainsi, le logement 3 sert de moule pour le produit, qui, après refroidissement, est accroché sur l'applicateur 4. Avantageusement, l'orifice 47 de la languette 46 est situé en vis à vis de l'orifice de remplissage 8, ce qui permet un remplissage homogène du logement 3. Ensuite, l'orifice 8 peut être couvert de l'opercule 9, constitué, par exemple, par une étiquette autocollante, transparente, pour laisser apparaître la couleur du produit, ou portant la même couleur que le produit P.

Comme visible à la figure 3, l'orifice 8, du côté du logement 3, est conformé en lame circulaire 81 servant, lors de la sortie de l'applicateur 4 hors de l'enceinte 2, d'outil pour racler tout excédant de produit P, et pour garder une surface lisse de celui-ci.

Afin de faciliter le démoulage du produit, les parois intérieures du logement 3 peuvent être enduites d'un agent favorisant le démoulage et/ou diminuant la force d'adhésion du produit refroidi sur ces parois. L'agent de démoulage est, par exemple choisi parmi les silicones, les hydrocarbures perfluorés, le Téflon® (polytetrafluoro éthylène), le talc, le bisulfure de molybdène, et le matériau diminuant l'adhésion du produit (P) est choisi parmi les polyacétales, les polyéthylènes, les polypropylènes, le polytétrafluoro éthylène et les caoutchoucs de silicone.

Pour effectuer un maquillage, l'utilisatrice saisit l'enceinte 2 par une main. Ensuite, elle prend l'élément de préhension entre le pouce et l'index de l'autre main, et tire en direction de la flèche F, comme montré sur la figure 2, et elle étale le produit sur les lèvres. L'applicateur 4 d'un seul élément comporte une quantité de rouge à lèvres suffisante pour un maquillage convenable des deux lèvres.

Une des faces de l'enceinte peut être muni d'un miroir, permettant à l'utilisatrice de contrôler l'application du produit pendant l'opération de maquillage.

## Revendications

1. Elément (1) pour le conditionnement et la présentation d'au moins un produit (P) pâteux, comprenant un applicateur (4) d'axe (A) muni d'un organe de préhension (41) et d'un moyen d'accrochage (7) du produit ; une enceinte (2) munie d'un logement (3) communicant avec l'extérieur par une cheminée (6), l'applicateur (4) étant logé dans l'enceinte (2), de sorte que l'organe de préhension (41) peut coulisser dans la cheminée (6), et que le moyen d'accrochage (7) noyé dans le produit (P) s'étend dans le logement (3) ; un moyen d'étanchéité (5) situé dans la cheminée (6) pour assurer une étanchéité entre le logement (3) et l'extérieur, caractérisé par le fait que l'enceinte (2) comprend un orifice de remplissage (8) d'axe sensiblement perpendiculaire à l'axe (A) reliant le logement (3) avec l'extérieur, pour le remplissage du logement (3) en produit (P), ledit orifice étant situé sensiblement au niveau des moyens d'accrochage (7).

2. Elément selon la revendication 1, caractérisé en ce que l'applicateur (4) est muni d'un canal d'évent (49) longitudinal mettant en communication le logement (3) avec l'air ambiant.

3. Elément selon l'une des revendications 1 ou 2, caractérisé en ce que le moyen d'accrochage (7) comprend un orifice (47) réalisé dans l'applicateur sensiblement en regard de l'orifice de remplissage (8).

4. Elément selon la revendication 1 à 3, caractérisé en ce que le produit (P) est une composition susceptible de se fluidifier sous l'influence de la chaleur et se solidifier à la température ambiante.

5. Elément selon la revendication 1 à 4, caractérisé en ce que le produit (P) est une composition de rouge à lèvres.

6. Elément selon l'une des revendications 1 à 5, caractérisé en ce que l'orifice (8), après le remplissage du logement (3) en produit, est couvert d'un opercule (9).

7. Elément selon l'une des revendications précédentes, caractérisé en ce que le logement (3) est muni d'une pièce rapportée réalisée en un matériau diminuant l'adhésion du produit (P).

8. Elément selon la revendication 7, caractérisé en ce que matériau diminuant l'adhésion du produit (P) est choisi parmi les polyacétales, les polyéthylènes, les polypropylènes, le polytétrafluoro éthylène et les caoutchoucs de silicone.

9. Elément l'une des revendications 1 à 6, caractérisé en ce que le logement (3) est traité en surface par un agent facilitant le démoulage de l'applicateur (4) chargé de produit (P).

10. Elément selon la revendication 9, caractérisé en ce que l'agent facilitant le démoulage est choisi parmi les silicones, les hydrocarbures perfluorés, le polytétrafluoro éthylène, le talc et le bisulfure de molybdène.

11. Elément selon l'une des revendications précédentes, caractérisé en ce que le moyen d'étanchéité (5) est constitué par au moins un cordon ou un bourrelet (44) solidaire de l'organe de préhension (41).

12. Elément selon l'une des revendications précédentes, caractérisé en ce que l'applicateur (4) est en matériau élastomérique.

13. Ensemble pour le conditionnement et la présentation de plusieurs produits (P) pâteux, caractérisé en ce qu'il comprend plusieurs éléments (1), selon l'une des revendications précédentes et des moyens d'assemblage (10) entre eux.

14. Ensemble selon la revendication 13, caractérisé en ce que l'enceinte (2) d'un premier élément (1) comporte au moins une face (23) munie d'une cornière (27), l'enceinte (2) d'un second élément (1') comportant au moins une face (24) munie d'une rainure (28) de forme complémentaire à celle de la cornière (27).

15. Ensemble selon la revendication 13, caractérisé en ce que, les applicateurs (4) étant munis d'un axe (A) longitudinal, les faces (23, 24) du premier (1) et second (1') élément, munies respectivement de la cornière (27) et de la rainure (28), sont parallèles à cet axe (A).

## Claims

1. An element (1) for the packaging and presentation of at least one pasty product (P), comprising an applicator (4) with an axis (A), provided with a gripping element (41) and a means (7) for holding the product, a casing (2) provided with a recess (3) communicating with the outside via a duct (6), the applicator (4) being accommodated in the casing (2) so that the gripping element (41) can slide in the duct (6) and that the holding element (7) embedded in the product (P) extends in the recess (3); a sealing means (5) situated in the duct (6) for ensuring a seal between the recess (3) and the outside; characterized in that the casing (2) has a filling opening (8) with its axis substantially perpendicular to the axis (A) connecting the recess (3) to the outside, for filling the recess (3) with the product (P), the said opening being situated substantially at the level of the holding element (7).

2. An element according to claim 1, characterized in that the applicator (4) is provided with a longitudinal venting duct (49) causing the recess (3) to communicate with the ambient air.

3. An element according to claim 1 or 2, characterized in that the holding element (7) has an opening obtained in the applicator (4) substantially opposite the filling opening (8).

4. An element according to claims 1 to 3, characterized in that the product (P) is a composition capable of being fluidized under the effect of heat and of solidifying at the ambient temperature.

5. An element according to claims 1 to 4, characterized in that the product (P) is a lipstick composition.

6. An element according to one of claims 1 to 5, characterized in that, after the recess (3) has beer filled with the product, the opening (8) is covered by a covering (9).

7. An element according to one of the preceding claims, characterized in that the recess (3) is provided with an attached piece made of a material reducing the adhesion of the product (P).

8. An element according to claim 7, characterized in that the material reducing the adhesion of the product (P) is chosen from polyacetals, polyethylenes, polypropylenes, polytetrafluoro-ethylene, and silicone rubbers.

9. An element according to one of claims 1 to 6, characterized in that the surface of the recess (3) is treated by an agent facilitating the removal of the applicator (4) charged with the product (P) from the mould.

10. An element according to claim 9, characterized in that the agent facilitating the removal from the mould is chosen from silicones, perfluorohydrocarbons, polytetrafluoro-ethylene, talc and molybdenum disulphide.

11. An element according to one of the preceding claims, characterized in that the sealing means is formed by at least one cord or bead (45) joined to the gripping element (41).

12. An element according to one of the preceding claims, characterized in that the applicator (4) is made of an elastomeric material.

13. A unit for the packaging and presentation of several pasty products (P), characterized in that it comprises several elements (1) according to one of the preceding claims, and means (10) for joining them together.

14. A unit according to claim 13, characterized in that the casing (2) of a first element (1) has at least one side (23) provided with a profile (27), the casing (2) of a second element (1') having at least one side (24) provided with a groove (28) with a shape complementary to, that of the profile (27).

15. A unit according to claim 13, characterized in that the applicators (4) having a longitudinal axis (A), the sides (23, 24) of the first element (1) and the second element (1'), respectively provided with the projection (27) and the groove (28), are parallel to this axis (A).

## Patentansprüche

1. Element (1) für die Verpackung und die Darbietung von wenigstens einem pastösen Produkt (P), das eine Auftragevorrichtung (4) mit einer Achse (A), die mit einem Griff (41) und einer Einrichtung (7) zur Verankerung des Produktes versehen ist, ein Gehäuse (2), das mit einer Aufnahme (3) versehen ist, die mit dem Außenraum durch einen Schacht (6) in Verbindung steht, wobei die Auftragevorrichtung (4) in dem Gehäuse (2) untergebracht ist, so daß der Griff (41) in dem Schacht (6) gleiten kann und die in das Produkt (P) getauchte Verankerungseinrichtung (7) sich in die Aufnahme (3) erstreckt, und eine Dichteinrichtung (5) aufweist, die in dem Schacht (6) angeordnet ist, um für eine Dichtung zwischen der Aufnahme (3) und dem Außenraum zu sorgen, dadurch gekennzeichnet, daß das Gehäuse (2) eine Füllöffnung (8), deren Achse im wesentlichen senkrecht zu der Achse (A) ist, die die Aufnahme (3) mit dem Außenraum verbindet, für das Füllen der Aufnahme (3) mit Produkt (P) aufweist, wobei die Öffnung im wesentlichen auf der Höhe der Verankerungseinrichtungen (7) angeordnet ist.

2. Element nach Anspruch 1, dadurch gekennzeichnet, daß die Auftragevorrichtung (4) mit einem Längsluftkanal (49) versehen ist, der die Aufnahme (3) mit der Umgebungsluft in Verbindung bringt.

3. Element nach Anspruch 1 oder 2, dadurch gekennzeichnet, daß die Verankerungseinrichtung (7) eine Öffnung (47) aufweist, die in der Auftragevorrichtung im wesentlichen gegenüber der Füllungsöffnung (8) ausgebildet ist.

4. Element nach einem der Ansprüche 1 bis 3, dadurch gekennzeichnet, daß das Produkt (P) eine Zusammensetzung ist, die sich unter dem Einfluß von Hitze verflüssigen und sich bei Umgebungstemperatur verfestigen kann.

5. Element nach einem der Ansprüche 1 bis 4, dadurch gekennzeichnet, daß das Produkt (P) eine Lippenstiftzusammensetzung ist.

6. Element nach einem der Ansprüche 1 bis 5, dadurch gekennzeichnet, daß die Öffnung (8) nach der Füllung der Aufnahme (3) mit Produkt von einem Deckel (9) bedeckt wird.

7. Element nach einem der vorgenannten Ansprüche, dadurch gekennzeichnet, daß die Aufnahme (3) mit einem angefügten Teil aus einem Material versehen ist, das die Haftung des Produktes (P) verringert.

8. Element nach Anspruch 7, dadurch gekennzeichnet, daß das die Haftung des Produktes (P) verringernde Material aus den Polyacetalen, den Polyethylenen, den Polypropylenen, dem Polytetrafluorethylen oder den Silikonkautschuken ausgewählt wird.

9. Element nach einem der Ansprüche 1 bis 6, dadurch gekennzeichnet, daß die Aufnahme (3) an der Oberfläche mit einem Mittel behandelt wird, das die Entformung der mit Produkt (P) beladenen Auftragevorrichtung (4) erleichtert.

10. Element nach Anspruch 9, dadurch gekennzeichnet, daß das die Entformung erleichternde Mittel aus den Silikonen, den Perfluorkohlenwasserstoffen, dem Polytetrafluorethylen, dem Talk und dem Molybdändisulfid ausgewählt wird.

11. Element nach einem der vorgenannten Ansprüche, dadurch gekennzeichnet, daß die Dichteinrichtung (5) von wenigsten einem Band oder einem Wulst (44) gebildet wird, das beziehungsweise der fest mit dem Griff (41) verbunden ist.

12. Element nach einem der vorhergehenden Ansprüche, dadurch gekennzeichnet, daß die Auftragevorrichtung (4) aus Elastomermaterial ist.

13. Anordnung für die Verpackung und die Darbietung von mehreren pastösen Produkten (P), dadurch gekennzeichnet, daß sie mehrere Elemente (1) nach einem der vorgenannten Ansprüche und Einrichtungen (10) zum Zusammenbau untereinander aufweist.

14. Anorndung nach Anspruch 13, dadurch gekennzeichnet, daß das Gehäuse (2) eines ersten Elementes (1) wenigstens eine Seite (23) aufweist, die mit einem Winkelprofil (27) versehen ist, wobei das Gehäuse (2) eines zweiten Elements (1') wenigstens eine Seite (24) aufweist, die mit einer Nut (28) mit komplementärer Form zu der des Winkelprofils (27) versehen ist.

15. Anordnung nach Anspruch 13, dadurch gekennzeichnet, daß die Auftragevorrichtungen (4) mit einer Längsachse (A) versehen sind, und daß die Seiten (23, 24) des ersten (1) und zweiten Elementes (1'), die mit dem Winkelprofil (27) beziehungsweise mit der Nut (28) versehen sind, parallel zu dieser Achse (A) verlaufen.
